# FASCICULE DE BREVET EUROPEEN

(11) **EP 0 399 936 B1**
(45) Date de publication et mention de la délivrance du brevet: **01.12.1993**
(21) Numéro de dépôt: 90440047.0
(22) Date de dépôt: 25.05.1990
(51) Int. Cl.: B65D 57/00, B65D 85/62

(54) **Emballage, contenant des pièces de forme allongée présentant des parties perpendiculairement en saillies, en particulier pour mécanismes à anneau pour classeurs**
Verpackung, enthaltend längliche Teile mit rechtwinklig davon abstehenden Teilstücken, insbesondere Ringmechaniken für Ordner
Package, comprising pieces of elongated form presenting perpendicular protruding parts, particularly ring assemblies of ring binders

(30) Priorité: 25.05.1989 FR 8907051
(43) Date de publication de la demande: 28.11.1990
(73) Titulaire: MECAREX, Etablissements A. Hertschuh, S.A., F-67700 Saverne (FR)
(72) Inventeur: Littner, Michel, F-67440 Schebwiller - Marmoutier (FR)
(74) Mandataire: Nuss, Laurent

(56) Documents cités:
- DE-B- 1 134 023
- GB-A- 1 604 327

## Description

La présente invention concerne le domaine de l'emballage de pièces destinées à être réutilisées dans des chaînes ou à des postes de montage, et a pour objet un emballage pour pièces de forme allongée présentant des parties perpendiculairement en saillie, en particulier pour mécanismes à anneaux pour classeurs.

Actuellement, les pièces destinées à être réutilisées, en particulier les mécanismes à anneaux pour classeurs, qui se présentent essentiellement sous forme d'une partie allongée munie de deux éléments perpendiculairement en saillie formés par les anneaux, sont généralement disposées en vrac dans des emballages en forme de caisses, qui ne sont pas spécialement adaptés aux forme et dimension desdits mécanismes à anneaux.

Cette disposition des éléments en vrac présente l'inconvénient d'un rangement tout à fait aléatoire de ces éléments, avec une imbrication éventuelle de leurs parties constituantes, de sorte que lors de leur déballage cette imbrication risque d'être maintenue, gênant les opérations ultérieures de montage, du fait qu'elles nécessitent une individualisation préalable des éléments, ce qui entraîne une perte de temps conséquente et donc un allongement des temps de montage ayant pour corollaire une augmentation du prix de revient des classeurs.

On connaît également, par DE-B-1 134 023, une emballage selon la première partie de la revendication 1 et un mode de rangement de deux rangées superposées de mécanismes sur un ou deux intercalaires communs. Dans ce document, il n'est pas prévu de disposition en quinconce des mécanismes, ce qui entraîne une perte de place en longueur dans l'emballage.

De plus, ce document ne prévoit pas une individualisation des éléments intercalaires par rangées superposées, de sorte qu'une imbrication desdits éléments intercalaires avec leur mécanisme est difficilement évitable lors du transport et de la manutention, ce qui entraîne également des difficultés lors de leur déballage, rendant éventuellement une automatisation du traitement en aval impossible, voire allongeant considérablement le temps de traitement en aval.

Par ailleurs, le mode de réalisation selon ce document nécessite des dimensions d'intercalaires différrentes en fonction des diamètres des anneaux.

Enfin, les intercalaires utilisés, qui sont généralement sous forme de blocs de polystyrène, sont volumineux et nécessitent pour leur stockage avant utilisation un volume important.

On connait également, par GB-A-1 604 327, des languettes rapportées aux extrémités de barquettes, ces languettes étant destinées au retrait desdites barquettes, qui sont indépendantes des éléments qu'elles supportent.

La présente invention a pour but de pallier ces inconvénients en proposant un moyen permettant de faciliter la préhension individuelle de chaque mécanisme à anneaux sans risque d'imbrication avec une partie constituante d'un autre mécanisme à anneaux de l'emballage.

Elle a, en effet, pour objet un emballage contenant des mécanismes pour classeurs formés d'un corps de forme allongée présentant des parties perpendiculairement en saillie, essentiellement constitué par des éléments intercalaires sur chacun desquels est montée une rangée de mécanismes à anneaux et par une caisse, caractérisé en ce que les éléments intercalaires sont superposés individuellement dans la caisse qui présente une largeur intérieure correspondant à la largeur d'une rangée formée d'un élément intercalaire pourvu des mécanismes à anneaux, en ce que les mécanismes à anneaux sont disposés en quinconce dans chaque rangée, de telle manière que les anneaux de deux mécanismes consécutifs se recouvrent partiellement et les anneaux d'un mécanisme s'étendent jusque sous le corps du mécanisme adjacent et en ce que l'élément intercalaire présente une largeur légèrement supérieure à la distance entre les anneaux d'un mécanisme diminuée de l'épaisseur d'un anneau.

L'invention sera mieux comprise, grâce à la description ci-après, qui se rapporte à un mode de réalisation préféré, donné à titre d'exemple non limitatif, et expliqué avec référence au dessin schématique annexé, dont la figure unique est une vue en perspective et partiellement arrachée de l'emballage conforme à l'invention.

Comme le montre la figure unique du dessin annexé, l'emballage contenant des pièces de forme allongée présentant des parties perpendiculairement en saillie, en particulier pour mécanismes à anneaux 1 pour classeurs, est essentiellement constitué par des éléments intercalaires 2 de montage des mécanismes à anneaux 1 par rangées 3 superposées individuellement et par une caisse 4 dont la largeur intérieure correspond à la largeur d'un élément intercalaire 2 pourvu des mécanismes à anneaux 1 d'une rangée 3.

Les mécanismes à anneaux 1 présentent, de manière connue, deux anneaux 1' perpendiculairement en saillie. Ces mécanismes à anneaux 1 sont disposés en quinconce dans chaque rangée 3, de telle manière que les anneaux 1' de deux mécanismes consécutifs sont adjacents et s'étendent au-dessus de leurs corps respectifs et l'élément intercalaire 2 présente une largeur légèrement supérieure à la distance entre les anneaux 1' d'un mécanisme 1 diminuée de l'épaisseur d'un anneau 1' . Ainsi, il se produit, lors de la mise en place de l'élément intercalaire 2, un serrage de ce dernier entre les anneaux 1' des mécanismes à anneaux 1 disposés en quinconce, de sorte que lesdits mécanismes 1 restent parfaitement assujettis en position dans leur rangée 3 et ne peuvent se mélanger en risquant des imbrications de leurs parties constitutives.

Selon une autre caractéristique de l'invention, chaque élément intercalaire 2 est avantageusement muni à ses extrémités d'au moins une languette 2' de préhension redressée perpendiculairement en direction opposée à celle des anneaux 1' des mécanismes 1 et s'étendant intérieurement le long des parois d'extrémité de la caisse 4. Ainsi, les mécanismes à anneaux 1, disposés en quinconce et serrés suivant des rangées individuelles 3 sur les éléments intercalaires 2, peuvent être superposés dans la caisse 4, leurs anneaux 1' tournés vers le bas et s'appuyant, pour la première rangée 3, sur le fond de la caisse 4 et pour les autres rangées 3 sur les corps des mécanismes 1 des rangées 3 précédentes, de sorte qu'il devient impossible que lesdits éléments 1 se mélangent dans la caisse 4 et qu ils peuvent facilement être retirés, par rangée individuelle 3, par simple traction sur les languettes 2' .

La caisse 4 est avantageusement pourvue, près de son bord supérieur de fermeture, d'au moins une bande d'arrachement 5. Une telle bande 5 permet une ouverture rapide de la caisse 4 et un accès aisé à son contenu.

L'emballage conforme à l'invention est destiné à réaliser une présentation de mécanismes à anneaux 1 favorisant leur extraction et leur prise individuelle en vue du montage, ainsi que leur mise en place préalablement à une expédition ou un stockage.

Un tel emballage est également particulièrement bien adapté à une mise en place et à une extraction automatisées des produits à emballer.

Bien entendu, l'invention n'est pas limitée au mode de réalisation décrit et représenté au dessin annexé. Des modifications restent possibles, notamment du point de vue de la constitution des divers éléments ou par substitution d'équivalents techniques, sans sortir pour autant du domaine de protection de l'invention.

## Revendications

1. Emballage contenant des mécanismes pour classeurs formés d'un corps de forme allongée présentant des parties perpendiculairement en saillie, essentiellement constitué par des éléments intercalaires sur chacun desquels est montée une rangée (3) de (2) mécanismes à anneaux (1) et par une caisse (4), caractérisé en ce que les éléments intercalaires (2) sont superposés individuellement dans la caisse (4) qui présente une largeur intérieure correspondant à la largeur d'une rangée formée d'un élément intercalaire (2) pourvu des mécanismes à anneaux (1), en ce que les mécanismes à anneaux (1) sont disposés en quinconce dans chaque rangée (3), de telle manière que les anneaux (1') de deux mécanismes consécutifs se recouvrent partiellement et les anneaux d'un mécanisme s'étendent jusque sous le corps du mécanisme adjacent et en ce que l'élément intercalaire (2) présente une largeur légèrement supérieure à la distance entre les anneaux (1') d'un mécanisme (1) diminuée de l'épaisseur d'un anneau (1').

2. Emballage, suivant la revendication 1, caractérisé en ce que que chaque élément intercalaire (2) est avantageusement muni à ses extrémités d'au moins une languette (2') de préhension redressée perpendiculairement en direction opposée à celle des anneaux (1') des mécanismes à anneaux (1) et s'étendant intérieurement le long des parois d'extrémité de la caisse (4).

## Patentansprüche

1. Verpackung, enthaltend aus einem Körper länglicher Form bestehende Mechaniken für Ordner mit rechtwinklig davon abstehenden Teilen, im wesentlichen bestehend aus Einlegeelementen (2), auf denen jeweils eine Reihe (3) von Ringmechaniken (1) angeordnet ist, und einer Kiste (4), dadurch **gekennzeichnet**,
daß die Einlegeelemente (2) in der Kiste (4) einzeln übereinandergelegt sind, wobei die Kiste (4) eine innere Weite aufweist, die der Breite einer Reihe entspricht, die von einem mit Ringmechaniken (1) versehenen Einlegeelement (2) gebildet wird, daß die Ringmechaniken (1) in jeder Reihe (3) versetzt zueinander angeordnet sind, der- art, daß sich die Ringe (1') zweier aufeinanderfolgender Mechaniken teilweise überdecken und die Ringe einer Mechanik sich bis unter den Körper der benachbarten Mechanik erstrecken und daß das Einlegeelement (2) eine Breite aufweist, die geringfügig größer ist als der Abstand zwischen den Ringen (1') einer Mechanik abzüglich der Dicke eines Ringes (1').

2. Verpackung nach Anspruch 1,
dadurch **gekennzeichnet**,
daß jedes Einlegeelement (2) an seinen Enden vorteilhafterweise mit mindestens einer Grifflasche (2') versehen ist, die rechtwinklig entgegen der Richtung der Ringe (1') der Ringmechaniken (1) ausgerichtet ist und sich im Inneren längs der Stirnwände der Kiste (4) erstreckt.

## Claims

1. Packaging containing mechanisms for binders formed by a body of elongated shape having perpendicularly protruding parts essentially consisting of interposed elements (2) on each of which there is mounted a row (3) of ring mechanisms (1) and of a box (4), characterised in that the interposed elements (2) are superimposed individually in the box (4) which has an internal width corresponding to the width of a row formed by an interposed element (2) provided with ring mechanisms (1), in that the ring mechanisms (1) are staggered in each row (3) such that the rings (1') of two successive mechanisms overlap and the rings of a mechanism extend beneath the body of the adjacent mechanism and in that the interposed element (2) has a width slightly greater than the distance between the rings (1') of a mechanism (1) reduced by the thickness of a ring (1').

2. Packaging according to claim 1, characterised in that each interposed element (2) is advantageously equipped, at its ends, with at least one gripping tongue (2') erected perpendicularly in the direction opposed to that of the rings (1') of the ring mechanisms (1) and extending internally along the end walls of the box (4).
